# EUROPÄISCHE PATENTSCHRIFT

(11) **EP 0 788 453 B1**
(45) Veröffentlichungstag und Bekanntmachung des Hinweises auf die Patenterteilung: **17.03.1999**
(21) Anmeldenummer: 95935340.0
(22) Anmeldetag: 18.10.1995
(51) Int. Cl.: B65H 5/22

(54) **VORRICHTUNG ZUR VEREINZELUNG UND ZUR ÜBERGABE VON FLACHEM STÜCKGUT**
FLAT ARTICLE SEPARATING AND TRANSFERRING DEVICE
DISPOSITIF A SEPARER ET A TRANSFERER DES ARTICLES PLATS

(30) Priorität: 26.10.1994 DE 4438314
(43) Veröffentlichungstag der Anmeldung: 13.08.1997
(73) Patentinhaber: SIEMENS AKTIENGESELLSCHAFT, 80333 München (DE)
(72) Erfinder: RASCHKE, Josef, D-85652 Pliening (DE); SCHUSTER, Rudolf, D-85551 Kirchheim (DE)
(86) Internationale Anmeldenummer: DE9501451
(87) Internationale Veröffentlichungsnummer: WO9613453

(56) Entgegenhaltungen:
- WO-A-91/15416
- FR-A- 2 294 962
- US-A- 3 861 669

## Beschreibung

Die Erfindung betrifft eine Vorrichtung zur Vereinzelung und zur Übergabe von flachem Stückgut gemäß dem Oberbegriff des Anspruchs 1 (US-A-3861669).

Die auf Postsendungen wie Briefen, Postkarten, Päckchen und dergleichen, als Kennzahl für einen Ort, einen Zustellbereich, ein Postfach oder einen Großempfänger anzugebenden, maschinenlesbaren Postleitzahlen, ermöglichen eine rasche maschinelle Verteilung der Post. Das Sortieren der ankommenden Postsendungen erfolgt beispielsweise mit Hilfe von steuerbaren Stückgutträgern, die in speziellen Beladeplätzen mit jeweils einer Postsendung beladen werden, und diese Postsendung dann an einen der jeweiligen Postleitzahl zugeordneten Sortierbehälter oder ein entsprechendes Sortierfach abgeben. Da die Sortierbehälter oder Sortierfächer in verschiedenen Ebenen angeordnet sein können, müssen die an Fördereinrichtungen umlaufenden Stückgutträger gegebenenfalls auch verschiedene Höhenlagen überbrücken können. Nach der Übergabe der Post sendung an den zugeordneten Sortierbehälter oder das zugeordnete Sortierfach, können die leeren Stückgutträger beim Passieren eines Beladeplatzes erneut mit einer Postsendung beladen werden. Das Beladen der Stückgutträger erfolgt beispielsweise mit Hilfe eines umlaufenden Flügelrades, dessen Flügel Zellen bilden, die das bereits vereinzelte und auf einer Fördereinrichtung ankommende Stückgut aufnehmen und an die umlaufenden Stückgutträger abgeben. Die Vereinzelung und die Übergabe des Stückguts an die zu dem Flügelrad führende Fördereinrichtung, muß dabei mit einer an die Verarbeitungsgeschwindigkeit der gesamten Sortiereinrichtung angepaßten, relativ hohen Genauigkeit vorgenommen werden.

Vergleichbare Sortieraufgaben ergeben sich auch bei der sogenannten Remission von Zeitschriften oder Zeitungen. Die vom Einzelhandel nicht verkauften Druckschriften werden hier an den Großhändler zurückgeschickt und dort erfaßt und zur Vernichtung aussortiert oder zur Rücksendung an die jeweiligen Verlage neu sortiert.

Die automatische Handhabung und insbesondere die Vereinzelung von unverpackten Zeitschriften oder Zeitungen, bereitet sowohl bei der Postgutverteilung, als auch bei der Remission der Druckschriften erhebliche Schwierigkeiten. So besteht bei der Handhabung der Druckschriften mit automatischen Greifeinrichtungen stets die Gefahr, daß sich die Druckschriften Öffnen, was neben einer Beschädigung oder Zerstörung der Druckschriften, insbesondere auch zu einer Unterbrechung des gesamten Sortierprozesses führt.

Der im Anspruch 1 angegebenen Erfindung liegt das Problem zugrunde, mit geringem Aufwand eine rasch und zuverlässig arbeitende Vorrichtung zur Vereinzelung und zur Übergabe von flachem Stückgut zu schaffen, die insbesondere eine sichere Handhabung von Zeitschriften, Zeitungen, Katalogen und dergleichen gewährleisten soll.

Eine erfindungsgemäße Vorrichtung kann bei der Remission von Zeitschriften oder Zeitungen, in Öffentlichen Postämtern oder in den Hauspostzentralen großer Firmen eingesetzt werden. Darüber hinaus kann eine erfindungsgmäße Vorrichtung aber auch beispielsweise in Lagersystemen oder Kommissionierautomaten für vergleichbare Aufgaben eingesetzt werden, bei welchen flaches, stapelbares Stückgut vereinzelt und an eine Fördereinrichtung übergeben werden soll.

Der Erfindung liegt die Erkenntnis zugrunde, daß ein mit einer Saugöffnung oder mehreren Saugöffnungen versehenes, endlos umlaufendes Mitnehmerband sehr gut für die Vereinzelung von Zeitschriften oder Zeitungen geeignet ist, während sich auf dem anschließenden Weg bis zum Abwurf der Druckschriften auf eine Fördereinrichtung eine äußerst sichere Führung zwischen dem Mitnehmerband und einem zugeordneten Andruckband ergibt. Befindet sich der Rücken oder Falz der Druckschriften in Umlaufrichtung des Mitnehmerbandes gesehen hinten, so werden nicht geheftete Druckschriften zusammengehalten und auch eventuell vorhandene lose Beilagen können nicht herausfallen. Durch die aufrechte Stellung des Stückguts wird die Vereinzelung begünstigt, da das in der Abholposition bereitgestellte Stückgut nach oben abgezogen wird, während das nächste Stückgut durch sein Eigengewicht der Abzugskraft entgegenwirkt. Da das Stückgut nicht gegen eine Kante abgezogen werden muß, wird auch eine Vereinzelung von Stückgut mit unterschiedlichen Stärken ermöglicht.

Vorteilhafte Ausgestaltungen der Erfindung sind in den Unteransprüchen angegeben.

Die Ausgestaltung nach Anspruch 2 ermöglicht eine besonders einfache stapelweise Aufgabe des zu vereinzelnden Stückguts. Außerdem kann die Bereitstellung des Stückguts auf einem Bandförderer mit einem wesentlich geringeren baulichen Aufwand realisiert werden, als die Bereitstellung in Magazinen.

Die Weiterbildung nach Anspruch 3 führt zu einer weiteren Erleichterung der Stückgutaufgabe. Außerdem wird durch die Neigung des aufgegebenen Stückguts eine stabile Lage des gesamten Stapels gewährleistet.

Die Ausgestaltung nach Anspruch 4 ermöglicht eine besonders einfache Führung des endlos umlaufenden Mitnehmerbandes. Bei einer entsprechenden Wahl des Durchmessers der Trommel wird das vereinzelte Stückgut beim Weitertransport zur Abwurfstelle nur leicht gekrümmt. Gemäß Anspruch 5 kann dann auch das Andruckband auf einfache Weise über drei Umlenkrollen an die Rundung der Trommel angepaßt werden.

Die Ausgestaltung nach Anspruch 6 ermöglicht durch die zuund abschaltbaren Abweiser eine gezielte Mitnahme des in der Abholposition bereitgestellten Stückguts zum jeweils gewünschten Zeitpunkt.

Die Weiterbildung nach Anspruch 7 ermöglicht eine Abstimmung der gesamten Vorrichtung zur Vereinzelung und zur Übergabe von Stückgut auf eine Teilung der das Stückgut aufnehmenden Fordereinrichtung. Beim Einsatz von beispielsweise zwei oder drei Vorrichtungen wird dann von einer Vorrichtung nur jede zweite bzw. dritte Teilung der Fördereinrichtung belegt. Außerdem kann die Vorrichtung auch auf eine ungleichmäßige Teilung einer Fördereinrichtung abgestimmt werden.

Gemäß Anspruch 8 können pro Umdrehung der Trommel auch zwei oder mehrere Vereinzelungen und Übergaben vorgenommen werden.

Die Ausgestaltung nach Anspruch 9 ermöglicht mit einfachen Mitteln eine vollständige Kompensation eines eventuell beim Ergreifen des Stückguts auftretenden Schlupfes. Gemäß Anspruch 9 wird die Geschwindigkeit des Mitnehmerbandes dabei auf einfache Weise über die Drehzahl der antreibenden Trommel gesteuert.

Ein Ausführungsbeispiel der Erfindung ist in der Zeichnung dargestellt und wird im folgenden näher beschrieben.

Es zeigen
- Figur 1: eine Seitenansicht einer Vorrichtung zur Vereinzelung und zur Übergabe von Zeitschriften und Zeitungen und
- Figur 2: eine Draufsicht auf die Vorrichtung gemäß Figur 1.

Die Figuren 1 und 2 zeigen in stark vereinfachter schematischer Darstellung eine Vorrichtung zur Vereinzelung und zur Übergabe von Stückgut S an eine mit F bezeichnete Fördereinrichtung in der Seitenansicht bzw. in der Draufsicht. Zur Aufnahme des hier in Form von Zeitschriften und Zeitungen unterschiedlichen Formats und unterschiedlichen Gewichts vorliegenden Stückguts S und zur Bereitstellung dieses Stückguts S in einer vorderen Abholposition A, ist eine mit E bezeichnete Einrichtung vorgesehen. Bei dieser Einrichtung E handelt es sich um einen schrittweise in Richtung auf die Abholposition A antreibbaren, horizontal ausgerichteten Bandförderer, auf welchen das Stückgut S von Hand stapelweise in aufrechter, leicht nach vorne geneigter Stellung aufgebracht wird. Das Förderband des in Figur 2 nicht dargestellten Bandförderers, wird dabei durch mehrere parallel im Abstand zueinander verlaufende Riemen gebildet.

Zum Ergreifen des in der Abholposition A bereitgestellten Stückguts S ist ein oberhalb der Fördereinrichtung F um eine Rolle RO und eine Trommel T endlos umlaufendes Mitnehmerband MB vorgesehen, in dessen drei parallel verlaufende Abschnitte jeweils fünf Saugöffnungen SO eingebracht sind. Die fünf Saugöffnungen SO eines Bandabschnittes sind jeweils über eine auf der Rückseite des Bandes angeordnete Saugkammer SK mit einer in der Zeichnung nicht näher dargestellten Vakuumquelle verbindbar. Das in der Abholposition A bereitgestellte Stückgut S wird somit durch die Saugwirkung der Saugöffnungen SO von dem Mitnehmerband MB ergriffen und in tangentialer Richtung der Trommel T vom verbleibenden Stapel leicht schräg nach oben abgezogen. Unmittelbar im Anschluß an diese Vereinzelungsbewegung wird das Stückgut S dann in den öffnungensspalt zwischen dem Mitnehmerband MB und einem mit AB bezeichneten Andruckband eingezogen. Dieses endlos umlaufende Andruckband AB ist über drei Umlenkrollen UR derart geführt, daß es die Trommel T im gewünschten Führungsbereich bis zur Abwurfstelle hin umschlingt. Die Umlaufrichtung des in Figur 2 nicht dargestellten Andruckbandes AB ist in Figur 1 durch einen Pfeil PF aufgezeigt. Das Andruckband AB kann dabei angetrieben werden oder aber auch durch das mit der Geschwindigkeit v umlaufende Mitnehmerband MB reibschlüssig mitgenommen werden.

Die als Stückgut S auf dem Förderband der Einrichtung E mit dem Rücken oder Falz nach unten aufgestellten und nach vorne zum Mitnehmerband MB bzw. zur Trommel T hin leicht geneigten Zeitschriften oder Zeitungen, können durch zwei im Abstand zueinander angeordnete Abweiser AW von einer Berührung des Mitnehmerbandes MB abgehalten werden. Soll dann das in der Abholposition A bereitgestellte Stückgut S über die Ansaugöffnungen AO ergriffen werden, so werden die beiden im Bereich von Lücken L zwischen den Abschnitten des Mitnehmerbandes MB angeordneten Abweiser AW in zugeordnete rillenförmige Vertiefungen V der Trommel T zurückgezogen. Das Ein- und Ausrücken der auf der Welle WE befestigten Abweiser AW erfolgt durch entsprechende Drehungen der Welle WE.

Das nur in Figur 1 dargestellte Andruckband AB ist in mehrere parallel verlaufende Riemen unterteilt. Auf diese Weise kann in dem Bereich zwischen den drei Umlenkrollen UR ein optischer Sensor SS angeordnet werden, der an dieser Stelle zwischen zwei Riemen Anfang und/oder Ende des jeweils vom Mitnehmerband MB mitgenommenen Stückguts S erfaßt. Aus Figur 2 ist ersichtlich, daß das Signal SI des Sensors SS einer Steuereinrichtung SE zugeführt wird. Diese Steuereinrichtung SE beeinflußt ihrerseits über ein Ausgangssignal AS einen Antriebsmotor AM, welcher über einen Riementrieb RT und die mit TW bezeichnete Trommelwelle die Trommel T antreibt. Die Lagerung der Trommelwelle TW ist in Figur 2 durch Kugellager KL angedeutet.

Der Sensor SS erfaßt somit die Position des von den Saugöffnungen SO erfaßten Stückguts S auf der Trommel T. Ein vom Sensor SS gegebenenfalls ermittelter Schlupf beim Ergreifen und der Mitnahme des Stückguts S, kann somit über die Steuereinrichtung SE durch eine entsprechende Veränderung der Drehzahl n der Trommel T und damit der Geschwindigkeit v des Mitnehmerbandes MB kompensiert werden.

Bei der das vereinzelte Stückgut S aufnehmenden Fördereinrichtung F handelt es sich im dargestellten Ausführungsbeispiel um einen Bandförderer, dessen nicht näher bezeichnetes Förderband sich mit der Geschwindigkeit u in Transportrichtung bewegt. Auf dem Förderband schaffen Querrippen QR eine Teilung t für die Aufnahme und den Weitertransport des Stückguts S. Die Geschwindigkeit u der Fördereinrichtung F und die Drehzahl n der Trommel T bzw. die Geschwindigkeit v des Mitnehmerbandes MB sind derart aufeinander abgestimmt, daß eine Übergabe des Stückguts S an die Fördereinrichtung F bei jeder Teilung t oder jeweils einem ganzzahlige Vielfachen der Teilung t der Fördereinrichtung F erfolgt. Durch Veränderung der Drehzahl n der Trommel T bzw. der Geschwindigkeit v des Mitnehmerbandes MB kann die Übergabe des Stückguts S gegebenenfalls auch auf eine ungleichmäßige Teilung der Fordereinrichtung F abgestimmt werden.

Die vorstehend beschriebene Vorrichtung zur Vereinzelung und zur Übergabe von Stückgut S führt zu einem umlaufenden Flügelrad, dessen durch die einzelnen Flügel gebildeten Zellen das auf der Fördereinrichtung F ankommende Stückgut S aufnehmen und nach einer entsprechenden Drehung an darunter umlaufende Stückgutträger einer Sortiereinrichtung abgeben.

## Patentansprüche

1. Vorrichtung zur Vereinzelung und zur Übergabe von flachem Stückgut (S), insbesondere von Zeitschriften, Zeitungen, Briefen und dergleichen, an eine Fördereinrichtung (F), mit
- einer Einrichtung (E) zur Aufnahme des Stückguts (S) in einem Stapel und zur Bereitstellung des Stückguts (S) in einer Abholposition (A),
- einem oberhalb der Fördereinrichtung (F) endlos umlaufenden Mitnehmerband (MB), in welches mindestens eine Saugöffnung (SO) eingebracht ist, und
- mindestens einer im Bereich der Abholposition (A) auf der Rückseite des Mitnehmerbandes (MB) angeordneten Saugkammer (SK), und dadurch gekennzeichnet, daß die Vorrichtung
- ein dem Mitnehmerband (MB) im Bereich nach der Abholposition (A) zugeordnetes, endlos umlaufendes Andruckband (AB) aufweist, wobei
- das in der Abholposition (A) in aufrechter Stellung bereitgestellte Stückgut (S) im Bereich der Saugkammer (SK) von der Saugöffnung (SO) des Mitnehmerbandes (MB) ergriffen, vom verbleibenden Stapel des Stückguts (S) nach oben abgezogen, zwischen Mitnehmerband (MB) und Andruckband (AB) weiterbefördert und dann auf die Fördereinrichtung (F) abgeworfen wird.

2. Vorrichtung nach Anspruch 1,
**dadurch gekennzeichnet,**
daß die Einrichtung (E) zur Aufnahme und zur Bereitstellung des Stückguts (S) durch einen schrittweise in Richtung auf die Abholposition (A) antreibbaren Bandförderder gebildt ist, auf welchen das Stückgut (S) stapelweise in aufrechter Stellung aufgebracht wird.

3. Vorrichtung nach Anspruch 2,
**dadurch gekennzeichnet,**
daß der Bandförderer zumindest annähernd horizontal ausgerichtet ist und daß das darauf aufgestellte Stückgut (S) zum Mitnehmerband (MB) hin geneigt ist.

4. Vorrichtung nach einem der Ansprüche 1 bis 3,
**dadurch gekennzeichnet,**
daß das Mitnehmerband (MB) über eine unterhalb der Abholposition (A) angeordnete Rolle (RO) und über eine Trommel (T) geführt ist.

5. Vorrichtung nach Anspruch 4,
**dadurch gekennzeichnet,**
daß das Andruckband (AB) über drei Umlenkrollen (UR) und über die Trommel (T) geführt ist.

6. Vorrichtung nach einem der Ansprüche 1 bis 5,
**dadurch gekennzeichnet,**
daß das Mitnehmerband (MB) in mindestens drei parallel verlaufende Abschnitte unterteilt ist und daß in den Lücken (L) zwischen den Abschnitten im Bereich der Abholposition (A) nach außen schwenkbare Abweiser (AW) für das bereitgestellte Stückgut (S) angeordnet sind.

7. Vorrichtung nach einem der Ansprüche 1 bis 6,
**dadurch gekennzeichnet,**
daß die Geschwindigkeit (u) der Fördereinrichtung (F) und die Geschwindigkeit (v) des Mitnehmerbandes (MB) derart aufeinander abgestimmt sind, daß die Übergabe des Stückguts (S) an die Fördereinrichtung (F) bei jeder Teilung (t) oder jeweils einem ganzzahligen Vielfachen der Teilung (t) der Fördereinrichtung (F) erfolgt.

8. Vorrichtung nach einem der Ansprüche 1 bis 7,
**dadurch gekennzeichnet,**
daß bei zwei oder mehreren, in Längsrichtung des Mitnehmerbandes (MB) verteilt angeordneten Saugöffnungen (SO), deren Abstand in Längsrichtung auf die Teilung (t) der Fördereinrichtung (F) abgestimmt ist.

9. Vorrichtung nach einem der Ansprüche 1 bis 8,
**dadurch gekennzeichnet,**
daß die Position des von einer Saugöffnung (SO) erfaßten Stückguts (S) auf dem Mitnehmerband (MB) mit Hilfe eines Sensors (SS) ermittelt wird und daß ein von dem Sensor (SS) erfaßter Schlupf beim Ergreifen und der Mitnahme des Stückguts (S) über eine Steuereinrichtung (SE) durch eine entsprechende Veränderung der Geschwindigkeit (v) des Mitnehmerbandes (MB) kompensiert wird.

10. Vorrichtung nach den Ansprüchen 4 und 9,
**dadurch gekennzeichnet,**
daß das Mitnehmerband (MB) über die Trommel (T) angetrieben ist und daß die Steuereinrichtung (SE) die Drehzahl (n) der Trommel (T) verändert.

## Claims

1. Apparatus for separating and for transferring flat items (S), in particular periodicals, newspapers, letters and the like, to a conveying device (F), having
- a device (E) for receiving the items (S) in a stack and for supplying the items (S) in a pick-up position (A),
- a carry-along belt (MB) which circulates endlessly above the conveying device (F) and in which at least one suction opening (SO) is provided, and
- at least one suction chamber (SK) which is arranged on the rear side of the carry-along belt (MB) in the region of the pick-up position (A),
characterized in that the device
- has an endlessly circulating pressure-exerting belt (AB) assigned to the carry-along belt (MB) in the region downstream of the pick-position (A),
- the item (S), which is supplied in the pick-up position (A) in the upright state, being grasped by the suction opening (SO) of the carry-along belt (MB) in the region of the suction chamber (SK), being drawn off upwards from the remaining stack of items (S), being conveyed further between the carry-along belt (MB) and the pressure-exerting belt (AB), and then being discharged onto the conveying device (F).

2. Apparatus according to Claim 1, characterized in that the device (E) for receiving and for supplying the items (S) is formed by a belt conveyor which can be driven in a stepwise manner in the direction of the pick-up position (A) and on which the items (S) are positioned in stacks in the upright state.

3. Apparatus according to Claim 2, characterized in that the belt conveyor is aligned at least approximately horizontally, and in that the items (S) positioned thereon are inclined towards the carry-along belt (MB).

4. Apparatus according to one of Claims 1 to 3, characterized in that the carry-along belt (MB) is guided over a roller (RO), arranged beneath the pick-up position (A), and over a drum (T).

5. Apparatus according to Claim 4, characterized in that the pressure-exerting belt (AB) is guided over three deflecting rollers (UR) and over the drum (T).

6. Apparatus according to one of Claims 1 to 5, characterized in that the carry-along belt (MB) is subdivided into at least three mutually parallel sections, and in that outwardly pivotable deflectors (AW) for the item (S) supplied are arranged in the gaps (L) between the sections, in the region of the pick-up position (A).

7. Apparatus according to one of Claims 1 to 6, characterized in that the speed (u) of the conveying device (F) and the speed (v) of the carry-along belt (MB) are coordinated with one another such that the transfer of items (S) to the conveying device (F) takes place with each division (t), or in each case a wholenumbered multiple of the division (t), of the conveying device (F).

8. Apparatus according to one of Claims 1 to 7, characterized in that, in the case of two or more suction openings (SO) distributed in the longitudinal direction of the carry-along belt (MB), the spacing of said openings in the longitudinal direction is coordinated with the division (t) of the conveying device (F).

9. Apparatus according to one of Claims 1 to 8, characterized in that the position in which the item (S) grasped by a suction opening (SO) is located on the carry-along belt (MB) is determined with the aid of a sensor (SS), and in that slippage detected by the sensor (SS) when the item (S) is grasped and carried along is compensated, via a control device (SE), by the speed (v) of the carry-along belt (MB) being changed correspondingly.

10. Apparatus according to Claims 4 and 9, characterized in that the carry-along belt (MB) is driven via the drum (T), and in that the control device (SE) changes the rotational speed (n) of the drum (T).

## Revendications

1. Dispositif pour individualiser et pour transférer des objets (S) plats, notamment des magazines, des journaux, des lettres et analogues, à un dispositif (F) convoyeur, comportant
- un dispositif (E) pour recevoir l'objet (S) en une pile et pour mettre à disposition l'objet (S) en une position (A) d'enlèvement,
- une bande (MB) d'entraînement qui tourne sans fin au-dessus du dispositif (F) convoyeur et dans laquelle est ménagée au moins une ouverture (SO) d'aspiration, et
- au moins une chambre (SK) d'aspiration ménagée dans la région de la position (A) d'enlèvement, sur la face arrière de la bande (MB) d'entraînement, caractérisé en ce que le dispositif comporte
- une bande (AB) de contre-pression tournant sans fin, associée à la bande (MB) d'entraînement dans la région en aval de la position (A) d'enlèvement,
- l'objet (S) mis à disposition en position droite à la position (A) d'enlèvement étant pris dans la région de la chambre (SK) d'aspiration par l'ouverture (SO) d'aspiration de la bande (MB) d'entraînement, étant retiré vers le haut de la pile restante d'objets (S), convoyé plus loin entre la bande (MB) d'entraînement et la bande (AB) de contre-pression et ensuite déchargé sur le dispositif (F) convoyeur.

2. Dispositif suivant la revendication 1, caractérisé en ce que le dispositif (E) de réception et de mise à disposition des objets (S) est formé par un convoyeur à bande, qui peut être entraîné pas à pas en direction de la position (A) d'enlèvement et sur lequel les objets (S) sont déposés en pile en position droite.

3. Dispositif suivant la revendication 2, caractérisé en ce que le convoyeur à bandes est orienté au moins à peu près horizontalement et en ce que les objets (S) qui sont dressés sur ce convoyeur sont inclinés en direction de la bande (MB) d'entraînement.

4. Dispositif suivant l'une des revendications 1 à 3, caractérisé en ce que la bande (MB) d'entraînement est guidée par l'intermédiaire d'un galet (RO) monté au-dessous de la position (A) d'enlèvement et par l'intermédiaire d'un tambour (T).

5. Dispositif suivant la revendication 4, caractérisé en ce que la bande (AB) de contre-pression est guidée par l'intermédiaire de trois galets (UR) de renvoi et par l'intermédiaire du tambour (T).

6. Dispositif suivant l'une des revendications 1 à 5, caractérisé en ce que la bande (MB) d'entraînement est subdivisée en au moins trois tronçons s'étendant parallèlement et en ce qu'il est monté dans les vides (L) entre les tronçons, dans la région de la position (A) d'enlèvement, des butoirs (AW), qui peuvent être basculés vers l'extérieur, pour l'objet (S) mis à disposition.

7. Dispositif suivant l'une des revendications 1 à 6, caractérisé en ce que la vitesse (u) du dispositif (F) convoyeur et la vitesse (v) de la bande (MB) d'entraînement sont adaptées l'une à l'autre de telle manière que le transfert de l'objet (S) au dispositif (F) convoyeur s'effectue à chaque pas (t) ou à un multiple entier du pas (t) du dispositif (F) convoyeur.

8. Dispositif suivant l'une des revendications 1 à 7, caractérisé en ce que, en présence de deux ou plusieurs ouvertures (SO) d'aspiration réparties dans la direction longitudinale de la bande (MB) d'entraînement, leur écartement dans la direction longitudinale est adapté au pas (t) du dispositif (F) convoyeur.

9. Dispositif suivant l'une des revendications 1 à 8, caractérisé en ce que la position sur la bande (MB) d'entraînement d'un objet (S) pris par une ouverture (SO) d'aspiration est déterminée à l'aide d'un détecteur (SS) et en ce qu'un glissement, détecté par le détecteur (SS), lors de la prise et de l'entraînement de l'objet (S) est compensé par l'intermédiaire d'un dispositif (SE) de commande par une modification en conséquence de la vitesse (v) de la bande (MB) d'entraînement.

10. Dispositif suivant les revendications 4 et 9, caractérisé en ce que la bande (MB) d'entraînement est entraînée par l'intermédiaire du tambour (T) et en ce que le dispositif (SE) de commande fait varier la vitesse (n) de rotation du tambour (T).
